# FASCICULE DE BREVET EUROPEEN

(11) **EP 0 723 314 B1**
(45) Date de publication et mention de la délivrance du brevet: **10.09.1997**
(21) Numéro de dépôt: 96400030.1
(22) Date de dépôt: 05.01.1996
(51) Int. Cl.: H01R 13/436

(54) **Connecteur électrique**
Elektrischer Verbinder
Electrical connector

(30) Priorité: 17.01.1995 FR 9500455
(43) Date de publication de la demande: 24.07.1996
(73) Titulaire: CONNECTEURS CINCH, F-78190 Montigny Le Bretonneux (FR)
(72) Inventeur: Ittah, Jean, F-92390 Villeneuve la Garenne (FR); Plessis, Olivier, F-78960 Voisin le Bretonneux (FR)
(74) Mandataire: Faber, Jean-Paul

(56) Documents cités:
- EP-A- 0 417 655
- DE-A- 3 705 739
- DE-A- 4 325 371
- GB-A- 2 186 748
- US-A- 5 017 163

## Description

L'invention vise un connecteur électrique.

L'invention se rapporte à un connecteur comprenant un corps en matière isolante présentant des rangées de canaux dans chacun desquels est introduit un organe de contact électrique mâle ou femelle serti, à une extrémité, d'un conducteur électrique.

Dans la technique antérieure (Voir brevet GB-A-2 186 748 et brevet DE-A-43 25 371), on connaît de tels connecteurs qui comportent une clé de verrouillage qui est formée d'un élément en forme de U à partir de l'âme duquel s'érigent une série de barreaux correspondant aux rangées de canaux, le corps en matière isolante comportant des fentes s'étendant perpendiculairement aux canaux et dans lesquelles s'insèrent les barreaux qui ainsi portent contre un épaulement des organes de contact électrique pour s'opposer au retrait intempestif de ceux-ci.

Les différents connecteurs présentent un certain nombre d'inconvénients. Si on désire que ceux-ci comportent des organes de contacts électriques différents, c'est-à-dire permettant des liaisons électriques ayant des intensités différentes, on sait prévoir des éléments de boîtiers complexes et des clés également complexes ce qui conduit à grever le prix de tels connecteurs.

De plus, la complexité des formes se prête mal à la réalisation de connecteurs présentant des dimensions très réduites.

Un premier but de l'invention est de remédier à cet inconvénient.

Le connecteur électrique, selon l'invention, est du type comprenant un corps en matière isolante présentant une série de canaux disposés par rangées parallèles et destinés à recevoir, chacun, un organe de contact électrique mâle ou femelle serti, à une extrémité, d'un conducteur et présentant, en un point intermédiaire de la longueur, un épaulement, ledit corps comportant, d'une part, des fentes dans les parois séparant les rangées de canaux et, d'autre part, des conduites ménagées au voisinage de deux parois opposées, une clé de verrouillage des organes de contact étant prévue et formée d'un élément en forme de U avec deux branches destinées à s'insérer et à coulisser dans les conduits et une âme à partir de laquelle s'érigent une série de barreaux parallèles destinés à s'insérer dans les fentes et à coopérer avec les épaulements des organes de contact électrique pour bloquer ceux-ci dans les canaux, caractérisé en ce que les fentes s'étendent perpendiculairement aux axes des canaux depuis l'un des conduits destinés à recevoir une branche de la clé jusqu'à l'autre conduit destiné à recevoir l'autre branche, de manière à former dans chaque paroi séparant les rangées de canaux, deux lèvres, les barreaux tous identiques, étant profilés pour présenter, d'une part, au moins une nervure tournée du côté de l'une des lèvres, celle-ci comportant une rainure correspondante, et, d'autre part, des bords débordant en saillie dans les canaux de deux rangées voisines pour coopérer avec les épaulements et s'opposer au retrait des organe de contact.

Grâce à cette disposition, on réalise un connecteur d'une structure simple, les barreaux étant tous identiques, les canaux pouvant être agencés pour recevoir des organes de contacts électriques ayant des dimensions différentes mais présentant tous, à la même hauteur, une même partie amincie afin de s'insérer dans les parties séparant les barreaux.

Suivant une caractéristique constructive particulière, les nervures sont disposées du côté tourné vers les épaulements des organes de contacts électriques, les bords débordant en saillie dans les canaux de deux rangées voisins étant ménagés de part et d'autre des nervures.

De plus, dans les connecteurs de très petites dimensions, la liaison entre la lèvre et le barreau offre une bonne résistance mécanique qui, ainsi, s'oppose au fléchissement du barreau même si une traction importante est effectuée pour arracher un organe de contact électrique.

Comme les barreaux se trouvent ainsi renforcés, la clé ne peut être mise en place que si tous les organes de contacts électriques sont parfaitement mis en place.

Comme les canaux sont disposés par rangées et que la clé se met en place parallèlement aux rangées, la course d'insertion de ladite clé est importante ce qui permet de parfaitement vérifier la mise en place des organes de contact électrique.

On a également constaté que souvent, au montage, les clés sont perdues. Un second but de l'invention est de remédier à cet inconvénient. A cet effet, les branches comportent, chacune, sur leur face externe, un ergot coulissant dans une lumière des parois correspondantes du corps.

Ainsi, les clés restent solidaires des corps des connecteurs ce qui permet également de faciliter le montage des organes de contact électrique dans ceux-ci.

Suivant une caractéristique constructive particulière, les branches comportent, latéralement au voisinage de leur extrémité libre sur chaque bord, un bossage, tandis que dans les conduits, au voisinage des extrémités, sont ménagés des crans avec lesquels coopèrent les bossages, les crans situés au voisinage d'une extrémité correspondant à une position d'attente de la clé, tandis que les crans, situés au voisinage de l'autre extrémité, correspondent à une position de verrouillage de la clé.

Afin d'augmenter l'élasticité des branches au droit des bossages, chaque branche au droit des bossages comporte une ouverture allongée.

Le connecteur, selon l'invention, peut être destiné à s'insérer dans la jupe d'un élément complémentaire, le corps comportant un logement dans lequel s'engage, en position de verrouillage, l'âme de la clé.

Ainsi, la clé est parfaitement maintenue et ne peut se déverrouiller lorsque le corps est logé dans la jupe et, de plus, ladite clé s'oppose à l'assemblage du corps et de l'élément complémentaire si la clé n'est pas en position de verrouillage, position qu'elle ne peut, bien entendu, occuper que si tous les organes de contact électrique sont parfaitement mis en place dans les canaux.

L'invention va maintenant être décrite avec plus de détails en se référant à un mode de réalisation particulier donné à titre d'exemple seulement et représenté aux dessins annexés, dans lesquels :

Figure 1 et figure 2 sont des vues en perspective d'une clé de verrouillage pour connecteur électrique, selon l'invention.

Figure 3 est une vue en élévation d'un organe de contact électrique destiné à être monté dans le connecteur électrique, selon l'invention.

Figure 4 montre schématiquement en élévation le connecteur électrique, selon l'invention, la clé étant en position d'attente.

Figure 5 est une vue en coupe suivant la ligne 5-5 de la figure 6.

Figure 6 est une vue en coupe suivant la ligne 6-6 de la figure 5.

Figure 7 montre schématiquement en élévation, le connecteur électrique, selon l'invention, la clé n'étant pas en position de verrouillage.

Figure 8 est une vue en coupe suivant la ligne 8-8 de la figure 9.

Figure 9 est une vue en coupe suivant la ligne 9-9 de la figure 8.

Figure 10 est une vue en coupe suivant la ligne 10-10 de la figure 9.

Figure 11 montre en élévation partiellement en coupe le connecteur monté.

Figure 12 est une vue en coupe suivant la ligne 12-12 de la figure 13.

Figure 13 est une vue en coupe suivant la ligne 13-13 de la figure 12.

Figure 14 est une vue en coupe suivant la ligne 14-14 de la figure 13.

Les figures 1 et 2 montrent en perspective une clé désignée dans son ensemble par la référence 1 et destinée à être utilisée avec un boîtier 20 d'un connecteur.

La clé est constituée par un élément en forme de U avec deux branches 2 et 3 et une âme 4.

Chaque branche 2 et 3 comporte, sur sa face externe au voisinage de son extrémité libre, un ergot de retenue 5 qui, du côté opposé à ladite extrémité libre, présente un abrupt 5a.

Chaque branche 2 et 3 présente, le long de chaque bord longitudinal et au voisinage de l'extrémité libre, un bossage 6 et, au droit de chaque bossage, une ouverture allongée 7 afin que chaque bossage 6 puisse s'effacer élastiquement.

A partir de la surface interne de l'âme 4 et parallèlement aux branches 2 et 3 s'étendent une série de barreaux 8, chaque barreau affectant une section rectangulaire avec deux petits côtés 8a et 8b et deux grands côtés 8c et 8d, le grand côté 8c présentant une nervure médiane longitudinale 9, les angles des petits côtés 8a et 8b adjacents au grand côté 8d sont rognés pour former des pans coupés 11.

La face interne de la branche 2 comporte une protubérance 14 parallèle aux barreaux 8 et située dans un même plan que ceux-ci, l'une des faces de cette protubérance 14 présentant un pan coupé 15 correspondant aux pans coupés 11.

La face interne de la branche 3 est également pourvue d'une protubérance 14 avec un pan coupé 15.

Le boîtier 20 du connecteur est formé d'un corps sensiblement parallélépipédique percé d'une série de canaux 17 et 18 destinés à recevoir, chacun, un organe 21 de connexion électrique.

A la figure 3 on a représenté, à plus grande échelle, l'organe 21, celui-ci étant constitué d'un corps allongé réalisé en une matière bonne conductrice de l'électricité présentant, à une extrémité, une pince élastique 23 destinée à enserrer un organe mâle complémentaire et, à l'autre extrémité, des pattes de sertissage 24 et 25 pour enserrer un conducteur électrique. Le corps présente un épaulement 27 qui est raccordé à la partie pourvue des pattes 24 et 25 par une partie étroite 26 terminée par un léger épanouissement 28.

L'organe 21 peut avoir plusieurs dimensions suivant l'intensité des courants électriques qui doivent le traverser, par contre, la partie étroite 26, quelles que soient les dimensions des organes, reste la même ainsi que la distance séparant l'épaulement 27 de l'extrémité libre.

Les canaux 17 reçoivent des organes 21 ayant des dimensions supérieures à ceux introduits dans les canaux 18.

Chaque canal 17 et 18 comporte, à une extrémité, une ouverture 30 par laquelle est introduit un organe 21 et, à l'autre extrémité, un épaulement 31 de retenue dudit organe 21 avec une fente 32.

Le boîtier 20 est destiné à s'insérer dans une jupe 35 d'un élément femelle 38 dans le fond duquel s'érigent des organes mâles 36 destinés à traverser les fentes 32 pour s'insérer dans les pinces élastiques 23.

Le boîtier 20 comporte deux conduits 35 et 36 destinés à recevoir respectivement les branches 2 et 3, chaque conduit présentant une lumière 37 dans chacune desquelles coulisse l'ergot correspondant 5. Ainsi, la clé peut coulisser librement dans les conduits du boîtier, mais ne peut être désolidarisée de celui-ci.

Dans chaque conduit 35 et 36, sur deux parois opposées 39 et 40, sont ménagés des premiers crans 41 correspondant à un calage de la clé dans une position de pré-verrouillage et des seconds crans 42 correspondant à une position de verrouillage de la clé. Les bossages 6 pouvant s'insérer dans les crans 41 ou 42 moyennant une légère déformation élastique, déformation facilitée par les lumières 7.

Entre les crans 41 et 42, dans les parois 39 et 40, sont ménagées des rainures 43 et 44 respectivement, dans lesquelles s'insèrent les bossages 6.

Les canaux 17 et 18 sont disposés par séries alignées parallèlement, chaque série étant séparée de la série adjacente par une paroi 46, la face 8c des barreaux 8, du côté des épaulements 31 débordant sur deux rangées voisines de canaux 17, 18.

Dans les parois 46, parallèlement aux conduits 35 et 36, sont pratiquées des fentes 48, avec des lèvres 52 et 53, et, dans les parois adjacentes aux conduits 35 et 36, des fentes 50. Les fentes 48 s'étendent depuis le conduit 35 jusqu'au conduit 36.

La lèvre 53 des fentes 48 comporte une rainure 54 destinée au guidage de la nervure 9.

Les protubérances 14 s'insèrent dans les fentes 50.

Le boîtier 20 comporte, à une extrémité, un logement 55 dans lequel s'insère l'extrémité de la clé 1 avec l'âme 4 de manière, lorsque ladite clé occupe la position de verrouillage, qu'elle ne fasse pas saillie à la surface dudit boîtier.

Comme on le voit à la figure 14 les barreaux 8, par leurs petits côtés 8b, font saillie dans les canaux 17 d'une première rangée et par leurs petits côtés 8a dans les canaux d'une rangée adjacente à ladite première rangée. Ainsi, les grands côtés 8c viennent coopérer avec les épaulements 27 pour s'opposer au retrait des organes 21 lorsqu'ils sont logés dans les canaux 17, tandis que les pans coupés 11 permettent aux épanouissements 28 de se loger.

On conçoit que si un organe 21 n'est pas correctement mis en place, le barreau 8 butera contre celui-ci et la clé 1 ne pourra pas être enfoncée jusqu'à sa position de verrouillage (voir figures 7, 8, 9 et 10).

Comme les barreaux 8, par leur nervure 9, coopèrent avec la rainure 54, lesdits barreaux font pratiquement partie intégrante du connecteur et s'opposent à l'arrachement intempestif des organes 21.

Dans le mode de réalisation représenté, les organes de contact électrique 21 sont femelles, mais bien entendu, ceux-ci pourraient être mâles.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Connecteur électrique du type comprenant un corps (20) en matière isolante présentant une série de canaux (17) disposés par rangées parallèles et destinés à recevoir, chacun, un organe de contact électrique mâle ou femelle (21) serti à une extrémité d'un conducteur et présentant, en un point intermédiaire de la longueur, un épaulement (27), ledit corps (20) comportant, d'une part, des fentes (48) dans les parois (46) séparant les rangées de canaux (17) et, d'autre part, des conduits (35, 36) ménagés au voisinage de deux parois opposées, une clé (1) de verrouillage des organes de contact (21) étant prévue et formée d'un élément en forme de U avec deux branches (2 et 3) destinées à s'insérer et à coulisser dans les conduits (35, 36) et une âme (4) à partir de laquelle s'érigent une série de barreaux parallèles (8) destinés à s'insérer dans les fentes (48) et à coopérer avec les épaulements des organes de contact électrique (21) pour bloquer ceux-ci dans les canaux (17), caractérisé en ce que les fentes 48 s'étendent perpendiculairement aux axes des canaux depuis l'un des conduits (35) destinés à recevoir une branche (2) de la clé (1) jusqu'à l'autre conduit (36) destiné à recevoir l'autre branche (3), de manière à former, dans chaque paroi (46) séparant les rangées de canaux, deux lèvres (52, 53), les barreaux, tous identiques, (8) étant profilés, d'une part, pour présenter au moins une nervure (9) tournée du côté de l'une des lèvres, celle-ci comportant une rainure correspondante (54) et, d'autre part, des bords 8c débordant en saillie dans les canaux (17) de deux rangées voisines pour coopérer avec les épaulements (27) et s'opposer ainsi au retrait des organes de contact (21).

2. Connecteur électrique, selon la revendication 1, caractérisé en ce que les nervures (9) sont disposées du côté tourné vers les épaulements (27) des organes de contacts électriques (21), les bords (8c) débordant en saillie dans les canaux de deux rangées voisines étant ménagés de part et d'autre des nervures (9).

3. Connecteur électrique, selon la revendication 1, caractérisé en ce que les branches (2 et 3) comportent, chacune, sur leur face externe, un ergot (5) coulissant dans une lumière (37) des parois correspondantes du corps (20) de telle sorte que la clé ne puisse être desolidarisée du corps (20).

4. Connecteur électrique, selon la revendication 1, caractérisé en ce que les branches (2 et 3) comportent latéralement, au voisinage de leur extrémité libre sur chaque bord, un bossage (6), tandis que dans les conduits (35, 36), au voisinage des extrémités, sont ménagés des crans (41 et 42) avec lesquels coopèrent les bossages, les crans (41) situés au voisinage d'une extrémité correspondant à une position d'attente de la clé 1, tandis que les crans (42) situés au voisinage de l'autre extrémité correspondent à une position de verrouillage de la clé.

5. Connecteur électrique, selon la revendication 4, caractérisé en ce que chaque branche (2, 3) au droit des bossages (6) comporte une ouverture allongée (7).

6. Connecteur électrique, selon les revendications 1 et 4, dans lequel le corps est destiné à s'insérer dans une jupe (38) d'un élément complémentaire, caractérisé en ce que le corps (20) comporte un logement (55) dans lequel s'engage, en position de verrouillage, l'âme (4) de la clé.

## Patentansprüche

1. Elektrischer Verbinder mit einem Körper (20) aus isolierendem Material, der eine Reihe von Kanälen (17) aufweist, die in parallelen Reihen angeordnet und jeder zur Aufnahme eines steckerartigen oder buchsenartigen elektrischen Kontaktorganes (21) bestimmt sind, das am einen Ende mit einem Leiter verbunden ist und an einer innerhalb seiner Länge gelegenen Stelle eine Schulter (27) besitzt, wobei der genannte Körper (20) einerseits Schlitze (48) in Wänden (46) aufweist, die die Reihen der Kanäle (17) trennen, und andererseits Durchgänge (35, 36) aufweist, die in der Nähe der zwei einander gegenüberliegenden Wände ausgebildet sind, und ein Schlüssel (1) für die Verriegelung der Kontaktorgane (21) vorgesehen ist, der aus einem U-förmigen Element mit zwei Schenkeln (2 und 3), die dazu bestimmt sind, in die Durchgänge (35, 36) eingesetzt zu werden und darin zu gleiten, und mit einem Jochteil (4) gebildet ist, von dem sich eine Reihe paralleler Leisten (8) erstreckt, die dazu bestimmt sind, in die Schlitze (48) einzutreten und mit den Schultern der elektrischen Kontaktorgane (21) zusammenzuwirken, um diese in den Kanälen (17) festzulegen, dadurch gekennzeichnet, daß die Schlitze (48) sich senkrecht zu den Achsen der Kanäle vom einen der Durchgänge (35), welcher zur Aufnahme eines Schenkels (2) des Schlüssels (1) bestimmt ist, bis zum anderen Durchgang (36) erstrecken, der zur Aufnahme des anderen Schenkels (3) bestimmt ist, dergestalt, daß in jeder die Reihen der Kanäle trennenden Wand (46) zwei Führungsflächen (52, 53) gebildet werden, daß die sämtlich gleich ausgebildeten Leisten (8) profiliert sind, um zum einen mindestens eine Rippe (9) zu bilden, die der Seite einer der Führungsflächen zugekehrt ist, welche eine entsprechende Nut (54) aufweist, und zum andern Ränder (8c) zu bilden, die als Vorsprünge in die Kanäle (17) zweier benachbarter Reihen ragen, um mit den Schultern (27) zusammenzuwirken und so dem Herausziehen der Kontaktorgane (21) entgegenzuwirken.

2. Elektrischer Verbinder nach Anspruch 1, dadurch gekennzeichnet, daß die Rippen (9) auf der den Schultern (27) der elektrischen Kontaktorgane (21) zugewandten Seite angeordnet sind und daß die Ränder (8c), die als Vorsprünge in die Kanäle der zwei benachbarten Reihen ragen, zu beiden Seiten der Rippen (9) ausgebildet sind.

3. Elektrischer Verbinder nach Anspruch 1, dadurch gekennzeichnet, daß die Schenkel (2 und 3) jeder auf seiner Außenseite eine Nase (5) besitzt, die in einem Schlitz (37) der entsprechenden Wände des Körpers (20) in der Weise gleitet, daß der Schlüssel nicht vom Körper (20) getrennt werden kann.

4. Elektrischer Verbinder nach Anspruch 1, dadurch gekennzeichnet, daß die Schenkel (2 und 3) in der Nähe ihres freien Endes an jedem Rand eine seitliche Auswölbung (6) besitzen und daß die Durchgänge (35, 36) in der Nähe der Enden mit Rastkerben (41 und 42) versehen sind, mit denen die Auswölbungen zusammenwirken, wobei die in der Nähe des einen Endes gelegenen Rastkerben (41) einer Bereitschaftsstellung des Schlüssels (1) entsprechen, während die in der Nähe des anderen Endes gelegenen Rastkerben (42) einer Verriegelungsstellung des Schlüssels entsprechen.

5. Elektrischer Verbinder nach Anspruch 4, dadurch gekennzeichnet, daß jeder Schenkel (2, 3) in Ausrichtung auf die Auswölbungen (6) eine längliche Öffnung (7) aufweist.

6. Elektrischer Verbinder nach den Ansprüche 1 und 4, bei dem der Körper zum Einsetzen in eine Schürze (38) eines komplementären Elementes bestimmt ist, dadurch gekennzeichnet, daß der Körper (20) einen Sitz (55) aufweist, in den der Jochteil (4) des Schlüssels in der Verriegelungsstellung eingreift.

## Claims

1. An electrical connector of the type comprising a body (20) made of insulating material and having a series of channels (17) disposed in parallel rows and each intended to receive a male or female electrical contact element (21) clinched at one end of a conductor and having, at an intermediate point of the length, a shoulder (27), the said body (20) comprising, firstly, slots (48) in the walls (46) separating the rows of channels (17) and, secondly, conduits (35, 36) provided in the vicinity of two opposite walls, a key (1) for locking the contact elements (21) being provided and formed from a U-shaped component with two arms (2 and 3) intended to be inserted into and to slide in the conduits (35, 36) and a core (4) from which there emerges a series of parallel bars (8) intended to be inserted into the slots (48) and to cooperate with the shoulders of the electrical contact elements (21) to lock them in the channels (17),
**characterised in that** the slots 48 extend perpendicular to the axes of the channels from one of the conduits (35) intended to receive one arm (2) of the key (1) right to the other conduit (36) intended to receive the other arm (3), so as to form, in each wall (46) separating the rows of channels, two lips (52, 53), the bars (8), all identical, being contoured, firstly, to have at least one rib (9) turned towards one of the lips, the latter comprising a corresponding groove (54) and, secondly, edges 8c projecting into the channels (17) of two adjacent rows to cooperate with the shoulders (27) and thus to oppose the withdrawal of the contact elements (21).

2. An electrical connector, according to Claim 1,
**characterised in that** the ribs (9) are disposed on the side turned towards the shoulders (27) of the electrical contact elements (21), the edges (8c) projecting into the channels of two adjacent rows being arranged on either side of the ribs (9).

3. An electrical connector, according to Claim 1,
**characterised in that** each of the arms (2 and 3) comprises, on its external face, a snug (5) sliding in a slot (37) of the corresponding walls of the body (20) in such a manner that the key can not be separated from the body (20).

4. An electrical connector, according to Claim 1,
**characterised in that** the arms (2 and 3) comprise laterally, in the vicinity of their free end on each edge, a boss (6), whereas in the conduits (35, 36), in the vicinity of the ends, are provided notches (41 and 42) with which the bosses cooperate, the notches (41) situated in the vicinity of one end corresponding to a waiting position of the key 1, whereas the notches (42) situated in the vicinity of the other end correspond to a locking position of the key.

5. An electrical connector, according to Claim 4,
**characterised in that** each arm (2, 3) to the right of the bosses (6) comprises an elongated opening (7).

6. An electrical connector, according to Claims 1 and 4, in which the body is intended to be inserted into a skirt (38) of a complementary element,
**characterised in that** the body (20) comprises a receptacle (55) in which the core (4) of the key engages in the locking position.
